# EUROPÄISCHE PATENTSCHRIFT

(11) **EP 3 498 956 B1**
(45) Veröffentlichungstag und Bekanntmachung des Hinweises auf die Patenterteilung: **27.03.2024**
(21) Anmeldenummer: 17207673.9
(22) Anmeldetag: 15.12.2017
(51) Int. Cl.: E05D 11/00, E05D 5/14, E05D 9/00

(54) **SCHARNIER**
HINGE
CHARNIÈRE

(43) Veröffentlichungstag der Anmeldung: 19.06.2019
(73) Patentinhaber: MAGNA STEYR Fahrzeugtechnik GmbH & Co KG, 8041 Graz (AT)
(72) Erfinder: EISENSCHENK, Stefan, 8160 Weiz (AT); KOLLER, Werner, 8010 Graz (AT)
(74) Vertreter: Zangger, Bernd

(56) Entgegenhaltungen:
- EP-A1- 2 476 566
- DE-A1- 19 841 809
- DE-C1- 19 960 736
- US-A- 3 431 590

## Beschreibung

### Gebiet der Erfindung

Die vorliegende Erfindung betrifft ein Scharnier, insbesondere zur schwenkbaren Befestigung einer Kraftfahrzeugtür an einem Kraftfahrzeug.

### Stand der Technik

Zur Befestigung von beweglichen Fahrzeugteilen wie Türen und Klappen an einer Karosserie eines Fahrzeugs ist es seit langem bekannt, Scharniere zu verwenden. In jüngerer Zeit ist es auch bekannt, ganze Scharniere oder zumindest Scharnierbuchsen aus Kunststoff herzustellen, wodurch unter anderem ein geringeres Gewicht des Bauteils erzielt werden kann.

Scharniere die aus Kunststoff bestehen können sind beispielsweise bekannt aus DE 101 18 301 A1 oder DE 10 2011 100 048 A1.

Kunststoffbuchsen haben jedoch insbesondere in Verwendung im Fahrzeugbau einen gravierenden Nachteil: Bei einer dort üblichen Lackierung von Karossen und Türen, welche mittels Scharnieren mit Kunststoffbuchse angeschlagen wurden, kommt es während der kathodischen Tauchlackierung (KTL) zu einer hohen Anzahl von Lackierungs-Fehlstellen, sogenannten "Aufkochern", auf Grund der unzureichenden elektrischen Leitfähigkeit zwischen den Scharnierhälften und daraus resultierender Lichtbögen, und somit zu unerwünschten Nacharbeiten und zu Korrosionsproblemen.

Der Leitwert einer Kunststoffbuchse kann zwar erhöht werden, durch Verwendung besser leitender Materialien, insbesondere durch Zugabe von Kohlenstoff zum Material des Scharniers. Hierdurch kommt es aber wiederum zu einer zu starken KTL-Anhaftung im Außenbereich des Scharniers. Die anhaftende KTL-Beschichtung kann sich bei Bewegung des Scharniers lösen und beispielsweise Verunreinigungen an einer Fahrzeugkarosserie verursachen. Auch dieses Vorgehen erfordert daher unerwünschte Nacharbeiten nach dem Lackierprozess.

Aus der EP 2 476 566 A1 ist ein Fahrzeugtürscharnier bekannt, das zwischen einer Fahrzeugkarosserie und einer Fahrzeugtür angeordnet ist und diese miteinander verbindet, um die Fahrzeugtür mit der Fahrzeugkarosserie zu verbinden, so dass sie geöffnet und geschlossen werden kann, umfassend: eine weibliche Halterung, die fest an einer der Fahrzeugkarosserien und der Fahrzeugtür befestigt ist, eine männliche Halterung, die fest an der anderen der Fahrzeugkarosserie und der Fahrzeugtür befestigt ist, ein Rotationswellelement, das an der weiblichen Halterung befestigt ist und die männliche Halterung in Bezug auf die weibliche Halterung drehbar trägt, wobei Gleitbuchsen zwischen dem Drehwellenelement und der Außenhalterung angeordnet sind, um die Außenhalterung in Bezug auf das Drehwellenelement glatt zu drehen, wobei die Gleitbuchsen in der Lage sind, sich integral mit der Außenhalterung zu drehen, wobei die weibliche Halterung, die männliche Halterung, das Drehwellenelement und die Gleitbuchsen aus einem elektrisch leitfähigen Material hergestellt sind, so dass sie elektrisch miteinander verbunden sind, wenn diese Elemente einander berühren, und wobei ein Beschichtungsfilm, der in der Lage ist, einen elektrischen Strom von dem Rotationswellelement zu jeder der Gleitbuchsen zu begrenzen, in einem Abschnitt einer äußeren Umfangsfläche des Rotationswellelements gebildet ist, wobei der Abschnitt einen Teil eines Kontaktabschnitts davon beinhaltet, der jede der Gleitbuchsen in einer Drehachsenrichtung gleitend kontaktiert, und mindestens einen Nahbereich davon, der in der Nähe eines freiliegenden Endumfangs jeder der Gleitbuchsen positioniert ist.

Die DE 198 41 809 A1 offenbart eine Vorrichtung zur Ableitung von elektrostatischen Aufladungen in Fahrzeugen über einen hochohmigen Widerstand, wobei der Widerstand zwischen einer Tür und einer Karosserie des Fahrzeuges angeordnet ist.

Die DE 199 60 736 C1 offenbart ein Scharnier aus elektrisch leitendem Material, bestehend aus zwei Scharnierteilen, die mittels eines Scharnierstiftes schwenkbar miteinander verbunden sind, wobei der Scharnierstift in einem Scharnierteil drehsicher festgelegt und im anderen Scharnierteil mit Laufsitz gelagert ist, wobei die Teile, die aneinander anliegen und bei einer Schwenkbewegung relativ zueinander bewegt werden, in den aneinander anliegenden Bereichen durch eine elektrisch nicht leitende Beschichtung gegeneinander isoliert sind und wobei die Beschichtung mindestens an einer Steile unterbrochen ist, wobei die Unterbrechungsstelle von Beschichtungsmaterial umgeben ist und eine elektrisch leitende Kontaktstelle zwischen den sich berührenden Teilen darstellt.

Aus der US 3 431 590 A ist ein Scharnier zum Aufhängen einer Tür an einem Rahmen bekannt, wobei das Scharnier in Kombination aufweist: ein erstes Blattelement, das aus Metall geformt ist und einen Abschnitt zum Anlegen an den Rahmen aufweist, einstückig ausgebildete und entlang einer vertikalen Kante des Abschnitts beabstandete Scharniergelenke, ein zweites Blattelement, das aus Metall geformt ist und einen Abschnitt zum Anlegen an die Tür aufweist, ein integrales Gelenk an dem zweiten Blattelement, das sich entlang einer vertikalen Kante des Abschnitts erstreckt und mit den beabstandeten Gelenken an dem ersten Blattelement verschachtelt ist, wobei die Gelenke fluchtende vertikale Löcher aufweisen, zwei zylindrische Buchsen aus einem nichtmetallischen Material, die jeweils eine zentrale Bohrung aufweisen und jeweils in dem Loch des Gelenks des zweiten Blattelements angeordnet sind, einen Flansch an jeder der Buchsen, der sich radial zwischen den ineinandergreifenden Gelenken erstreckt, um sie voneinander zu trennen, Metallstifte, die in die Löcher in den beabstandeten Gelenken und in die Bohrungen der Buchsen ragen, um die Blattelemente zum Schwenken relativ zueinander zu verbinden, wobei die Stifte in Metall-zu-Metall-Kontakt mit den beabstandeten Gelenken stehen, und eine Metallfeder, die in dem Gelenk des zweiten Blattelements angeordnet ist und sich in Kontakt mit den Enden der Stifte erstreckt, um einen Entladungsweg für statische Elektrizität zwischen den Blattelementen zu vervollständigen.

### Zusammenfassung der Erfindung

Es ist eine Aufgabe der Erfindung, ein Scharnier mit einer Buchse aus Kunststoff anzugeben, dass für eine kathodische Tauchlackierung besser geeignet ist. Eine weitere Aufgabe ist es, ein Verfahren zur Herstellung eines solchen Scharniers anzugeben, dass eine kathodische Tauchlackierung mit geringer Fehlerquote umfasst.

Die Lösung der Aufgabe erfolgt durch ein Scharnier, insbesondere zur schwenkbaren Befestigung einer Kraftfahrzeugtür an einem Kraftfahrzeug, umfassend eine erste Scharnierhälfte und eine zweite Scharnierhälfte, wobei die erste Scharnierhälfte drehfest mit einem Bolzen verbunden oder einstückig mit dem Bolzen ausgebildet ist, wobei an der zweiten Scharnierhälfte eine Buchse aus einem elektrisch isolierenden Material, insbesondere Kunststoff, angeordnet ist, so dass die zweite Scharnierhälfte über die Buchse schwenkbar an dem Bolzen gelagert ist, wobei zwischen Bolzen und zweiter Scharnierhälfte ein leitendes Element als Überbrückung der Buchse angeordnet ist, so dass es zu einer elektrischen Kontaktierung zwischen dem Bolzen und der zweiten Scharnierhälfte kommt, wobei die Buchse axial zumindest zweiteilig ausgebildet ist und das leitende Element zwischen den zumindest zwei Teilen der Buchse angeordnet ist, wobei sich das leitende Element axial nur über einen Teilbereich der Höhe der Buchse erstreckt, wobei der Teilbereich von den axialen Endpunkten der Buchse beabstandet ist, wobei das leitende Element ein O-Ring ist.

Erfindungsgemäß ist also zwischen dem Bolzen, der mit der ersten Scharnierhälfte verbunden ist und der zweiten Scharnierhälfte welche drehbar auf dem Bolzen gelagert ist, insbesondere auf Höhe einer, axial ein-, zwei- oder mehrteiligen, Buchse, zwischen den beiden Scharnierhälften, ein separates, weiteres Bauteil angeordnet, insbesondere eingelegt. Das separate Bauteil ist ein leitendes Element und weist somit jedenfalls eine höhere Leitfähigkeit auf, als die Buchse selbst. Die Buchse besteht aus einem schlecht leitenden bzw. isolierenden Material, insbesondere Kunststoff. Das leitende Element besteht aus einem elektrisch gut leitenden Material, insbesondere gut leitendem Kunststoff, und weist vorzugsweise einen hohen Kohlenstoffanteil auf. Das leitende Element kann insbesondere ein Elastomer sein.

Die Buchse ist erfindungsgemäß axial zumindest zweiteilig ausgebildet und das leitende Element ist erfindungsgemäß zwischen den zumindest zwei Teilen der Buchse angeordnet. Besonders bevorzugt ist die Buchse zweiteilig und in einem axialen Zwischenraum zwischen den beiden Teilen der Buchse das leitende Element angeordnet, welches zwischen erster und zweiter Scharnierhälfte elektrisch kontaktiert.

An einem derartigen, zwischen den Scharnierhälften bzw. zwischen zweiter Scharnierhälfte und Bolzen angeordneten leitenden Element, kommt es zu einem definierten Stromfluss zwischen den Scharnierhälften und das Entstehen von Lichtbögen und somit von Fehlstellen im Lackierprozess wird verhindert. Da das separate leitende Element gezielt in einer geeigneten Position im Zwischenbereich angeordnet werden kann, können auch vermehrte KTL-Haftungen im Außenbereich der Buchse vermieden werden.

Die Buchse kann mit der zweiten Scharnierhälfte drehfest verbunden oder einstückig mit dieser ausgebildet sein. Die Buchse kann stattdessen auch drehfest mit der ersten Scharnierhälfte sein. Die Buchse kann auch radial zweiteilig ausgebildet sein, wobei ein erster radialer Teil der Buchse drehfest mit der ersten Scharnierhälfte ist und ein zweiter radialer Teil der Buchse drehfest mit der zweiten Scharnierhälfte ist.

Die Buchse kann auf den Bolzen aufgeschoben sein. Die Buchse befindet sich jedenfalls zwischen dem Bolzen und der zweiten Scharnierhälfte.

Erfindungsgemäß erstreckt sich das leitende Element axial nur über einen Teilbereich der Höhe der mehrteiligen Buchse.

Der Teilbereich ist erfindungsgemäß von den axialen Endpunkten der Buchse beabstandet. An den Endpunkten der Buchse findet somit kein oder nur ein geringer Stromfluss statt, so dass eine vermehrte Anhaftung des Lacks in diesem Bereich vermieden wird.

Bevorzugt liegt der Teilbereich in der Mitte der Höhe der Buchse.

Das leitende Element ist vorzugsweise ein Kunststoff mit einem hohen Kohlenstoff (C) Anteil, insbesondere ein Elastomer mit hohem Kohlenstoffanteil.

Erfindungsgemäß ist das leitende Element etwa kreisförmig. Die Höhe des leitenden Elements entspricht etwa dessen Dicke. Erfindungsgemäß ist das leitende Element daher ein O-Ring.

Durch Verwendung des separaten leitenden Elements kann die übrige Kunststoffbuchse mit sehr geringer Leitfähigkeit, also möglichst stark isolierend ausgebildet sein.

Das Scharnier ist in fertigem Zustand vorzugsweise kathodischtauchlackiert, also KTL-lackiert.

In einem Verfahren zur Herstellung eines solchen Scharniers wird erfindungsgemäß eine erste Scharnierhälfte drehfest mit einem Bolzen verbunden oder einstückig mit dem Bolzen ausgebildet, an einer zweiten Scharnierhälfte, vor oder während dem Verbinden der zweiten Scharnierhälfte mit der ersten Scharnierhälfte, eine Buchse aus einem elektrisch isolierenden Material, insbesondere Kunststoff, angeordnet, um die zweite Scharnierhälfte über die Buchse schwenkbar an dem Bolzen zu lagern, wobei zwischen Bolzen und zweiter Scharnierhälfte ein leitendes Element als Überbrückung der Buchse angeordnet ist, so dass es zu einer elektrischen Kontaktierung zwischen dem Bolzen und der zweiten Scharnierhälfte kommt. Anschließend wird das Scharnier KTL-lackiert.

### Kurzbeschreibung der Zeichnungen

Die Erfindung wird im Folgenden beispielhaft unter Bezugnahme auf die Zeichnungen beschrieben.
- Fig. 1: ist eine dreidimensionale Darstellung eines erfindungsgemäßen Scharniers.
- Fig. 2: ist eine Schnittansicht der Scharnierverbindung gemäß A-A in Fig. 1.
- Fig. 3: zeigt das Scharnier gemäß Fig. 1 von oben, mit einem Schnitt durch die Scharnierverbindung.

### Detaillierte Beschreibung der Erfindung

In Fig. 1-3 ist ein erfindungsgemäßes Scharnier dargestellt, welches insbesondere zur schwenkbaren Befestigung einer Kraftfahrzeugtür oder Klappe an einem Kraftfahrzeug geeignet ist. Das Scharnier umfasst eine erste Scharnierhälfte 1 und eine zweite Scharnierhälfte 2, wobei die erste Scharnierhälfte 1 drehfest mit einem Bolzen 3 verbunden ist. Die zweite Scharnierhälfte 2 weist eine axial zweiteilige Buchse 4 aus Kunststoff auf. An dieser Buchse 4 ist die zweite Scharnierhälfte 2 schwenkbar an dem Bolzen 3 gelagert. Zwischen der zweiten Scharnierhälfte 2 und dem Bolzen 3 ist ein leitendes Element 5 in der Ebene der Buchse 4, und mit etwa der selben Dicke wie Buchse 4, angeordnet. Das leitende Element 5 liegt axial zwischen den beiden Hälften der Buchse 4. Das leitende Element 5 dient zur Überbrückung der Buchse 4, so dass ein elektrischer Kontakt zwischen den beiden Scharnierhälften 1 und 2 bzw. zwischen zweiter Scharnierhälfte 2 und Bolzen 3 hergestellt wird, wie in den Fig. 2 und 3 ersichtlich.

Das leitende Element 5 erstreckt sich axial nur über einen kleinen Teilbereich T der Höhe H der Buchse 4, etwa in der Mitte der Höhe H der Buchse 4.

Das leitende Element 5 bildet einen O-Ring und besteht aus einem elastisch verformbaren Kunststoff mit hohem Kohlenstoff-Anteil.

Das Scharnier ist mittels kathodischer Tauchlackierung beschichtet.

Durch die elektrisch leitende Verbindung zwischen den Scharnierhälften 1, 2 über das leitende Element 5 werden Fehlbildungen während der Lackierung verhindert.

### Bezugszeichenliste

- 1: erste Scharnierhälfte
- 2: zweite Scharnierhälfte
- 3: Bolzen
- 4: Buchse
- 5: leitendes Element

- T: Teilbereich der Höhe der Buchse
- H: Höhe der Buchse

## Patentansprüche

1. Scharnier, insbesondere zur schwenkbaren Befestigung einer Kraftfahrzeugtür an einem Kraftfahrzeug, umfassend eine erste Scharnierhälfte (1) und eine zweite Scharnierhälfte (2), wobei die erste Scharnierhälfte (1) drehfest mit einem Bolzen (3) verbunden oder einstückig mit dem Bolzen (3) ausgebildet ist, wobei an der zweiten Scharnierhälfte (2) eine Buchse (4) aus einem elektrisch isolierenden Material, insbesondere Kunststoff, angeordnet ist, so dass die zweite Scharnierhälfte (2) über die Buchse (4) schwenkbar an dem Bolzen (3) gelagert ist, wobei zwischen Bolzen (3) und zweiter Scharnierhälfte (2) ein leitendes Element (5) als Überbrückung der Buchse (4) angeordnet ist, so dass es zu einer elektrischen Kontaktierung zwischen dem Bolzen (3) und der zweiten Scharnierhälfte (2) kommt, wobei die Buchse (4) axial zumindest zweiteilig ausgebildet ist und das leitende Element (5) zwischen den zumindest zwei Teilen der Buchse (4) angeordnet ist, wobei sich das leitende Element (5) axial nur über einen Teilbereich (T) der Höhe (H) der Buchse (4) erstreckt, wobei der Teilbereich (T) von den axialen Endpunkten der Buchse (4) beabstandet ist, **dadurch gekennzeich** - net, dass das leitende Element (5) ein O-Ring ist.

2. Scharnier nach Anspruch 1,
**dadurch gekennzeichnet, dass** der Teilbereich in der Mitte der Höhe (H) der Buchse (4) liegt.

3. Scharnier nach Anspruch 1,
**dadurch gekennzeichnet, dass** die Buchse (4) drehfest mit der zweiten Scharnierhälfte (2) oder mit der ersten Scharnierhälfte (1) ist, oder dass die Buchse (4) radial zweiteilig ausgebildet ist, wobei ein erster radialer Teil der Buchse (4) drehfest mit der ersten Scharnierhälfte (1) ist und ein zweiter radialer Teil der Buchse (4) drehfest mit der zweiten Scharnierhälfte (2) ist.

4. Scharnier nach zumindest einem der vorhergehenden Ansprüche,
**dadurch gekennzeichnet, dass** das leitende Element (5) ein Kunststoff mit einem hohen Kohlenstoff-Anteil ist, insbesondere ein Elastomer mit hohem Kohlenstoff-Anteil.

5. Scharnier nach zumindest einem der vorhergehenden Ansprüche,
**dadurch gekennzeichnet, dass** das Scharnier KTL-lackiert ist.

6. Verfahren zur Herstellung eines Scharniers nach zumindest einem der vorhergehenden Ansprüche,
**dadurch gekennzeichnet, dass** eine erste Scharnierhälfte (1) drehfest mit einem Bolzen (3) verbunden oder einstückig mit dem Bolzen (3) ausgebildet wird, dass an einer zweiten Scharnierhälfte (2) eine Buchse (4) aus einem elektrisch isolierenden Material, insbesondere Kunststoff, angeordnet wird, um die zweite Scharnierhälfte (2) über die Buchse (4) schwenkbar an dem Bolzen (3) zu lagern, wobei zwischen Bolzen (3) und zweiter Scharnierhälfte (2) ein leitendes Element (5) als Überbrückung der Buchse (4) angeordnet wird, so dass es zu einer elektrischen Kontaktierung zwischen dem Bolzen (3) und der zweiten Scharnierhälfte (2) kommt, und dass das Scharnier anschließend KTL-lackiert wird.

## Claims

1. Hinge, in particular for pivotably fastening a motor vehicle door to a motor vehicle, comprising a first hinge half (1) and a second hinge half (2), wherein the first hinge half (1) is co-rotationally connected to a bolt (3), or is configured to be integral to the bolt (3), wherein a bushing (4) of an electrically isolating material, in particular plastics material, is disposed on the second hinge half (2) in such a way that the second hinge half (2) by way of the bushing (4) is pivotably mounted on the bolt (3); wherein a conducting element (5) for bypassing the bushing (4) is disposed between the bolt (3) and the second hinge half (2) in such a way that electrical contact between the bolt (3) and the second hinge half (2) is established; wherein the bushing (4) in axial terms is configured in at least two parts and the conducting element (5) is disposed between the at least two parts of the bushing (4); wherein the conducting element (5) extends axially only over a sub-region (T) of the height (H) of the bushing (4); wherein the sub-region (T) is spaced apart from the axial end points of the bushing (4), **characterized in that** the conducting element (5) is an O-ring.

2. Hinge according to Claim 2,
**characterized in that** the sub-region lies in the centre of the height (H) of the bushing (4).

3. Hinge according to Claim 1,
**characterized in that** the bushing (4) is co-rotational with the second hinge half (2) or with the first hinge half (1), or **in that** the bushing (4) in radial terms is configured in two parts, wherein a first radial part of the bushing (4) is co-rotational with the first hinge half (1) and a second radial part of the bushing (4) is co-rotational with the second hinge half (2).

4. Hinge according to at least one of the preceding claims,
**characterized in that** the conducting element (5) is a plastics material with a high proportion of carbon, in particular an elastomer with a high proportion of carbon.

5. Hinge according to at least one of the preceding claims,
**characterized in that** the hinge is cathodic dip painted.

6. Method for producing a hinge according to at least one of the preceding claims,
**characterized in that** a first hinge half (1) is co-rotationally connected to a bolt (3), or is configured to be integral to the bolt (3); **in that** a bushing (4) of an electrically isolating material, in particular plastics material, is disposed on a second hinge half (2) so as to mount the second hinge half (2) to be pivotable on the bolt (3) by way of the bushing (4), wherein a conducting element (5) for bypassing the bushing (4) is disposed between the bolt (3) and the second hinge half (2) in such a way that electrical contact between the bolt (3) and the second hinge half (2) is established; and **in that** the hinge is subsequently cathodic dip painted.

## Revendications

1. Charnière, notamment pour la fixation pivotante d'une porte de véhicule automobile sur un véhicule automobile, comprenant une première moitié de charnière (1) et une deuxième moitié de charnière (2), la première moitié de charnière (1) étant reliée de manière solidaire en rotation à un goujon (3) ou étant réalisée d'une seule pièce avec le goujon (3), une douille (4) en un matériau électriquement isolant, notamment en matière plastique, étant agencée sur la deuxième moitié de charnière (2), de telle sorte que la deuxième moitié de charnière (2) est montée sur le goujon (3) de manière pivotante par l'intermédiaire de la douille (4), un élément conducteur (5) étant agencé entre le goujon (3) et la deuxième moitié de charnière (2) en tant que pontage de la douille (4), de telle sorte qu'il se produit un contact électrique entre le goujon (3) et la deuxième moitié de charnière (2), la douille (4) étant réalisée axialement au moins en deux parties et l'élément conducteur (5) étant agencé entre les au moins deux parties de la douille (4), l'élément conducteur (5) ne s'étendant axialement que sur une zone partielle (T) de la hauteur (H) de la douille (4), la zone partielle (T) étant espacée des points d'extrémité axiaux de la douille (4), **caractérisée en ce que** l'élément conducteur (5) est un joint torique.

2. Charnière selon la revendication 1, **caractérisée en ce que** la zone partielle est située à mi-hauteur (H) de la douille (4).

3. Charnière selon la revendication 1, **caractérisée en ce que** la douille (4) est solidaire en rotation de la deuxième moitié de charnière (2) ou de la première moitié de charnière (1), ou **en ce que** la douille (4) est réalisée radialement en deux parties, une première partie radiale de la douille (4) étant solidaire en rotation de la première moitié de charnière (1) et une deuxième partie radiale de la douille (4) étant solidaire en rotation de la deuxième moitié de charnière (2).

4. Charnière selon au moins l'une quelconque des revendications précédentes, **caractérisée en ce que** l'élément conducteur (5) est une matière plastique ayant une proportion carbone élevée, notamment un élastomère ayant une proportion de carbone élevée.

5. Charnière selon au moins l'une quelconque des revendications précédentes, **caractérisée en ce que** la charnière est peinte par cataphorèse.

6. Procédé de fabrication d'une charnière selon au moins l'une quelconque des revendications précédentes, **caractérisé en ce qu'**une première moitié de charnière (1) est reliée de manière solidaire en rotation à un goujon (3) ou est réalisée d'une seule pièce avec le goujon (3), **en ce qu'**une douille (4) en un matériau électriquement isolant, notamment en matière plastique, est agencée sur une deuxième moitié de charnière (2), afin de monter la deuxième moitié de charnière (2) sur le goujon (3) de manière pivotante par l'intermédiaire de la douille (4), un élément conducteur (5) étant agencé entre le goujon (3) et la deuxième moitié de charnière (2) en tant que pontage de la douille (4), de telle sorte qu'il se produit un contact électrique entre le goujon (3) et la deuxième moitié de charnière (2), et **en ce que** la charnière est ensuite peinte par cataphorèse.
